# EUROPÄISCHE PATENTSCHRIFT

(11) **EP 3 235 593 B1**
(45) Veröffentlichungstag und Bekanntmachung des Hinweises auf die Patenterteilung: **25.08.2021**
(21) Anmeldenummer: 17000578.9
(22) Anmeldetag: 06.04.2017
(51) Int. Cl.: B23Q 11/00, B21D 24/16, B08B 15/04

(54) **FORMGEBUNGSWERKZEUG ZUM TRENNEN VON WERKSTOFFEN**
MOULDING DEVICE FOR CUTTING OF MATERIALS
OUTIL DE FAÇONNAGE POUR LA COUPE DE MATERIAUX

(30) Priorität: 23.04.2016 DE 102016004961
(43) Veröffentlichungstag der Anmeldung: 25.10.2017
(73) Patentinhaber: AUDI AG, 85045 Ingolstadt (DE)
(72) Erfinder: Canti, Robert, DE - 80939 München (DE); Vette, Wilfried, DE - 85049 Ingolstadt (DE); Conter, Emmanuel, DE - 85051 Ingolstadt (DE); Schneid, Jörg, DE - 85051 Ingolstadt (DE); Dreier, Rafael, DE - 85092 Kösching (DE); Sanhieter, Stefan, DE - 86571 Langenmosen (DE); Disch, Christian, DE - 85053 Ingolstadt (DE); Schaller, Ludwig, DE - 85051 Ingolstadt (DE)
(74) Vertreter: Eickmeyer, Dietmar

(56) Entgegenhaltungen:
- DE-A1- 10 357 923
- DE-A1-102014 200 198
- JP-A- H07 256 356
- JP-A- H11 151 537
- JP-A- 2005 014 034

## Beschreibung

Die Erfindung betrifft ein Formgebungswerkzeug zum Trennen von Metall- oder Nichtmetallwerkstoffen mit wenigstens einem Grundkörper, an welchem wenigstens ein Werkzeugeinsatz mit einer Eingriffskontur angeordnet ist.

Mit Formgebungswerkzeugen werden Schneid prozesse an Metall- oder Nichtmetallwerkstoffen durchgeführt. Diese Formgebungswerkzeuge werden zur Herstellung von kleinen, insbesondere jedoch großen Blechbauteilen eines Fahrzeugs eingesetzt. Dabei werden in der Regel dünnwandige Ausgangsmaterialien, wie Stahlblech- oder Aluminiumblechbahnen verwendet, wobei für jedes einzelne Karosserieteil spezielle Formgebungswerkzeuge erforderlich sind.

Die Formgebungswerkzeuge umfassen Werkzeugeinsätze mit einer Eingriffskontur zur Realisierung der Schneidprozesse und werden als separate Bauteile hergestellt und mit einem Grundkörper, der ein Werkzeugunterteil, ein Werkzeugoberteil oder auch ein Schieber sein kann, verbunden.

Beim Zerteilen von Blechen, insbesondere beim Trennen von Blechen aus Aluminiumlegierungen entsteht sogenannter Flitter. Damit werden allgemein Werkstoffpartikel bezeichnet, die sich beim Vorgang der Materialtrennung aus der Schnittfläche oder Oberfläche des Blechs ablösen können. Flitter kann dabei in kleinen Partikeln als Staub, aber auch insbesondere beim Zerteilen mit größerer Partikelgröße zum Beispiel in Form von Spänen entstehen.

Eine solche Flitterentstehung ist während des Produktionsprozesses ungünstig, da Flitter nach einer Aufwirbelung auf Bauteiloberflächen und/oder Werkzeugen gelangen und dann zu optisch sichtbaren, unzulässigen Spanabdrücken am Bauteil führen kann. Dadurch ergibt sich insbesondere bei Aluminium-Karosserieaußenhautteilen (im Vergleich zu Stahlaußenhautteilen) ein erhöhter kostenintensiver Ausschuss. Zudem führt Flitter zu einem erhöhten Reinigurigsaufwand bei der Produktion und Werkzeugwartung und damit zu ungünstigen längeren und häufigeren Werkzeugstillständen.

In der DE 103 57 923 A1 ist ein Umformwerkzeug als Zerteilwerkzeug beschrieben, bei dem Flitter durch werkzeugintegrierte Kanäle abgesaugt wird. Bei diesem bekannten Zerteilwerkzeug werden ein Stempel und ein Niederhalter gegenüber einer Matrize bewegt, wobei ein Werkstück zwischen den Niederhalter und der Matrize geklemmt und anschließend zerteilt wird. Um den bei der Zerteilung entstehenden Flitter zu entfernen, sind in der Matrize als auch in dem Stempel unter dem Niederhalter Absaugöffnungen vorgesehen, die mit Absaugkanälen in der Matrize, in dem Stempel und dem Niederhalter verbunden sind. Diese Absaugkanäle sind außenseitig mit einer gemeinsamen Abführleitung verbunden. Ein Vakuum im Bereich der Absaugöffnungen wird mittels einer Vakuumpumpe bereitgestellt, die in der Abführleitung installiert ist. Als Nachteil kann bei dieser Absaugvorrichtung für Flitter angesehen werden, dass eine Abdichtung des gesamten Werkzeugs erforderlich ist, um die nötige Saugleistung im Bereich der Schneidkanten des Werkzeugs zu erreichen.

Aus der DE 10 2009 051 461 B4 ist eine Vorrichtung zum Beschneiden von Formteilen mittels einer Tiefziehpresse für Karosserieteile bekannt, die mit einem Schneidmesser mit einer als Venturidüse ausgebildeten Absaugeinrichtung zum Absaugen von beim Beschneiden entstehenden Werkstoffpartikeln ausgerüstet ist. Diese Venturidüse umfasst einen benachbart zur Schneidkante mündenden Absaugkanal, einen mit Druckluft beaufschlagbaren Zuführkanal und einen Abführkanal für Werkstoffpartikel. Nachteilig ist jedoch, dass aufgrund des begrenzten Bauraums in einem Werkzeugeinsatz eine Venturidüse sich nicht immer integrieren lässt.

Eine Werkzeugbasis eines Stanzpresswerkzeug umfasst gemäß der JP 2005 014034 A einen Matrizenkörper mit einer in demselben gehaltenen Matrizenspitze. Um die Matrizenspitze sind spaltförmige Öffnungen angeordnet, die in einen unter der Matrizenspitze axial verlaufenden Matrizenkanal des Matrizenkörpers münden. Dieser Matrizenkanal setzt sich als axialer Abführkanal durch die Werkzeugbasis bis zu dessen unteren Ende fort. Um den beim Stanzen und Prägen eines dünnen und plattenartigen Werkstückes entstehenden Flitter über diesen Abführkanal abzuführen, ist im Bereich desselben eine den Coanda-Effekt nutzende Unterdruckpumpe vorgesehen.

Die DE 10 2014 200 198 A1 beschreibt eine Vorrichtung zur spanabhebenden Bearbeitung eines metallischen Bauteils, mit welcher mit der Bearbeitung einer Verschleiß ausgesetzten Oberfläche des metallischen Bauteils der Verschleiß an der Oberfläche ohne das Aufbringen einer Beschichtung gesenkt wird. Hierzu wird ein geschlossenes, unterdrucktaugliches Gehäuse zur Aufnahme eines Teils der zu bearbeitenden Oberfläche des metallischen Bauteils eingesetzt, wobei das unterdrucktaugliche Gehäuse fluidtechnisch mit einem Unterdruckerzeugungsmittel zur Erzeugung einer sauerstoffarmen Umgebung in dem unterdrucktauglichen Gehäuse verbunden ist. Ist das metallische Bauteil aus einem Eisenbasiswerkstoff hergestellt, führt der Unterdruck innerhalb des unterdrucktauglichen Gehäuses zum Absenken des Sauerstoffgehalts und vermindert die Bildung des Eisenoxids Fe₂O₃. Stattdessen wird das verschleißmindernde Oxid Fe₃O₄ gebildet.

Weiterhin ist aus der JP H07 256356 A eine Stanzvorrichtung zum Stanzen von großen Blechteilen, wie bspw. einer Karosserieseitenwand bekannt, bei welcher mit dem Ausstanzen der äußeren Kontur eines solchen Blechteils auch der dabei entstehende Abfall mittels einer Schneidevorrichtung mit zwei Scherschneiden zerteilt wird. Im Bereich der unteren Scherschneide der Schneidvorrichtung ist ein kreisrundes Absaugrohr angeordnet.

Die JP H11 151537 A beschreibt eine Stanzvorrichtung mit einer Absaugvorrichtung im Bereich von unteren Scherschneiden mit einer trompetenartigen Öffnung.

Des Weiteren beschreibt die EP 0 958 092 B1 eine Fräseinrichtung zum Befräsen des Schweißbereichs von schweißverbundenen Blechteilen, die eine Unterdruckpumpe zum Absaugen von während des Befräsens erzeugten Spänen aufweist. Hierzu werden Unterdruckpumpen vorgeschlagen, die zur Erzeugung eines Unterdrucks den Coanda-Effekt oder den Bernoulli-Effekt verwenden.

Der Aufbau und die Funktionsweise einer den Coanda-Effekt nutzenden Unterdruckpumpe werden anhand der Figur 1 erläutert. Bei einer solchen Unterdruckpumpe 10 wird mittels eines über einen Strömungskanal 11 eines rohrförmigen Pumpenkörpers 10.1 geführten Luftstroms ein Unterdruck erzeugt. In Strömungsrichtung R beginnt dieser Strömungskanal 11 mit einer Eintrittsöffnung 12 mit einer Eintrittsquerschnittsfläche, die sich in axialer Richtung des Pumpenkörpers 10.1 konisch bis zu einer Querschnittsverengung 13 mit einer minimalen Durchtrittsfläche verjüngt. Unmittelbar vor dieser engsten Stelle des Strömungskanals 11 befindet sich ein ringförmiger Spalt 14, der aus einer unter Überdruck stehenden Ringkammer 15 mit Druckluft 16 gespeist wird. Die aus der Ringkammer 15 durch den ringförmigen Spalt 14 in den Strömungskanal 11 eintretende und durch den Coanda-Effekt an der sich erweiternden Wandung des Strömungskanals 11 entlang strömenden Luft verursacht im Strömungskanal 11 einen Luftstrom, der die in axialer Richtung vor dem Spalt 14 liegende Luft L1 ansaugt und mitreißt. Der Austrittsluftstrom L2 kann allein durch Veränderung des ringförmigen Spaltes 14 und dem Druck der Druckluft 16 reguliert werden. Insbesondere ist es mit einer solchen Unterdruckpumpe 10 möglich, ein großes Saugvermögen bei kleinem Luftverbrauch zu realisieren.

Es ist Aufgabe der Erfindung ein verbessertes Formgebungswerkzeug zum Trennen von Metall- oder Nichtmetallwerkstoffen anzugeben, mit welchem in konstruktiv einfacher Weise die beim Trennen der Metall- oder Nichtmetallwerkstoffen entstehenden Partikel, insbesondere Flitter abgesaugt werden können.

Diese Aufgabe wird gelöst durch ein Formgebungswerkzeug zum Trennen von Metall- oder Nichtmetallwerkstoffen mit den Merkmalen des Patentanspruchs 1 und mit den Merkmalen des Patentanspruchs 5.

Erfindungsgemäß wird nach der erstgenannten Lösung ein Formgebungswerkzeug zum Trennen von Metall- und Nichtmetallwerkstoffen geschaffen, mit
- wenigstens einem Grundkörper, an welchem wenigstens ein Werkzeugeinsatz mit einer Eingriffskontur angeordnet ist, wobei zum Scherschneiden der Werkzeugeinsatz ein Schneidmesser mit einer Schneidkante als Eingriffskontur ist, und
- einer im Bereich der Eingriffskontur zur Absaugung von Flitter extern von dem Werkzeugeinsatz angeordnete und eine Düsenöffnung aufweisende Absaugdüse, die mit einer den Coanda-Effekt nutzenden Unterdruckpumpe verbunden ist, wobei
   - die Absaugdüse eine spaltförmige Düsenöffnung mit einem rechteckigen, ovalen oder elliptischen Öffnungsquerschnitts aufweist und sich im Bereich der als Schneidkante ausgebildeten Eingriffskontur erstreckt, und
   - die Absaugdüse (4) in Richtung der Eingriffskontur (3.1) konisch verbreiternd ausgebildet ist.

Bei einem solchen erfindungsgemäßen Formgebungswerkzeug ist für die Absaugung von Flitter nur ein konstruktiv geringer Aufwand erforderlich, da die realisierte Absaugeinrichtung lediglich aus einer im Bereich der Eingriffskontur angeordneten Absaugdüse und einer den Coanda-Effekt nutzenden Unterdruckpumpe aufgebaut ist, wobei diese Baugruppen über Rohrleitungen oder Schläuche miteinander verbunden sind.

Besonders vorteilhaft ist es, wenn weiterbildungsgemäß das Formgebungswerkzeug einen mit der Unterdruckpumpe verbundenen Auffangbehälter zur Aufnahme des abgesaugten Flitters aufweist. Damit wird verhindert, dass der Flitter aus den mit der Unterdruckpumpe verbundenen Rohrleitungen oder den Schläuchen unkontrolliert ausgeblasen wird. Ansonsten könnte der Flitter auch über ein offenes Ende der/des mit der Unterdruckpumpe verbundenen Rohrleitung oder Schlauchs in einen Abfallschacht geleitet werden.

Nach einer vorteilhaften Weiterbildung der Erfindung nach der erstgenannten Lösung ist die Absaugdüse bezüglich einer Schneidfläche des Schneidmessers gegenüberliegend zur Schneidkante derart an dem Schneidmesser angeordnet ist, dass die Düsenöffnung in Normalenrichtung einer Aktivfläche der Eingriffskontur, d.h. einer Schneidfläche der Schneidkante gegenüber der Ebene dieser Aktivfläche bzw. Schneidfläche einen Überstand aufweist. Damit kann der Flitter in Schneidrichtung unmittelbar in die Düsenöffnung abgesaugt werden, bevor er sich in dem Formgebungswerkzeug verbreiten kann.

Alternativ ist weiterbildungsgemäß die Absaugdüse an dem Schneidmesser derart angeordnet, dass die Düsenöffnung gegenüber einer Ebene einer Aktivfläche der Eingriffskontur, d.h. einer Schneidfläche der Schneidkante In Bezug auf den Werkzeugeinsatz bzw. dem Schneidmesser nach innen versetzt ist. Damit wird das von dem Werkstück abgetrennte Teil durch die Absaugdüse beim Herabfallen nicht behindert.

Erfindungsgemäß wird nach der zweitgenannten Lösung ein Formgebungswerkzeug zum Trennen von Metall- oder Nichtmetallwerkstoffen geschaffen, mit
- wenigstens einem Grundkörper, an welchem wenigstens ein Werkzeugeinsatz mit einer Eingriffskontur angeordnet ist, wobei zum Scherschneiden der Werkzeugeinsatz ein Schneidmesser mit einer Schneidkante als Eingriffskontur ist,
- einem in dem Werkzeugeinsatz verlaufenden Absaugkanal, welcher eine im Bereich der Eingriffskontur angeordnete Absaugöffnung zum Absaugen von Flitter mit einer Abführöffnung verbindet, wobei die Absaugöffnung als Spaltdüse mit einem schmalen Schlitz ausgeführt ist, welcher sich parallel zur Richtung der Eingriffskontur erstreckt, und
- einer den Coanda-Effekt nutzenden Unterdruckpumpe, die mit der Abführöffnung verbunden ist.

Bei dieser erfindungsgemäßen zweitgenannten Lösung ist die Absaugdüse der Absaugeinrichtung für Flitter in den Werkzeugeinsatz und den Grundkörper als Absaugkanal realisiert, dessen Absaugöffnung im Bereich der Eingriffskontur angeordnet ist und dessen Abführöffnung, die über eine Rohrleitung oder einen Schlauch mit der Unterdruckpumpe verbunden ist, im Bereich des Grundkörpers ist. Auch bei diesem erfindungsgemäßen Formgebungswerkzeug wird bei der Unterdruckpumpe der Coanda-Effekt genutzt.

Besonders vorteilhaft ist es, wenn bei dieser zweitgenannten Lösung weiterbildungsgemäß das Formgebungswerkzeugs mit einem mit der Unterdruckpumpe verbundenen Auffangbehälter zur Aufnahme des abgesaugten Flitters ausgebildet ist. Damit wird verhindert, dass der Flitter aus den mit der Unterdruckpumpe verbundenen Rohrleitungen oder den Schläuchen unkontrolliert ausgeblasen wird. Ansonsten könnte der Flitter auch über ein offenes Ende der/des mit der Unterdruckpumpe verbundenen Rohrleitung oder Schlauchs in einen Abfallschacht geleitet werden.

Die Erfindung wird nachfolgend anhand von Ausführungsbeispielen unter Bezugnahme auf die beigefügten Figuren ausführlich beschrieben. Es zeigen:
- Figur 1: eine schematische Darstellung einer den Coanda-Effekt nutzenden Unterdruckpumpe,
- Figur 2: eine schematische Schnittdarstellung eines Werkzeugeinsatzes mit einer Eingriffskontur und einer Absaugdüse zum Absaugen von Flitter als erfindungsgemäßes Ausführungsbeispiel,
- Figur 3: eine schematische Schnittdarstellung eines Werkzeugeinsatzes mit einer Eingriffskontur und einer Absaugdüse zum Absaugen von Flitter als weiteres erfindungsgemäßes Ausführungsbeispiel,
- Figur 4: eine Prinzipdarstellung einer Absaugeinrichtung eines Formgebungswerkzeugs gemäß der Erfindung,
- Figur 5: eine perspektivische Teildarstellung eines Werkzeugeinsatzes mit einer Eingriffskontur und einer in dem Werkzeugeinsatz integrierten Absaugöffnung zum Absaugen von Flitter als weiteres erfindungsgemäßes Ausführungsbeispiel, und
- Figur 6: eine perspektivische Darstellung eines mit der Absaugöffnung verbundenen Absaugkanals des Werkzeugeinsatzes nach Figur 5.

Die in Figur 1 dargestellte den Coanda-Effekt verwendende Unterdruckpumpe wurde zur Erläuterung des Funktionsprinzips bereits in der Beschreibungseinleitung beschrieben. Daher wird nachfolgend gegebenenfalls lediglich hierauf referenziert.

Die Figuren 2 und 3 zeigen von einem Formgebungswerkzeugs 1 zum Scherschneiden ein Schneidmesser als Werkzeugeinsatz 3 mit einer Schneidkante als Eingriffskontur 3.1, wobei dieser Werkzeugeinsatz 3 auf einem schematisch angedeuteten Grundkörper 2 als Werkzeugunterteil des Formgebungswerkzeugs 1 angeordnet ist.

Um den beim Scherschneiden entstehenden Flitter abzusaugen und abzuführen ist gemäß den Figuren 2 und 3 im Bereich der Eingriffskontur 3.1 eine Absaugdüse 4 angeordnet. Diese Absaugdüse 4 weist eine spaltförmige Düsenöffnung 4.1 mit einem rechteckigen, ovalen oder elliptischen Öffnungsquerschnitt auf und erstreckt sich in Richtung der Eingriffskontur 3.1, also der Schneidkante, bspw. parallel zur Richtung der Eingriffskontur 3.1. Die als Spaltdüse ausgebildete Absaugdüse 4 ist in Richtung der Eingriffskontur 3.1, also in Richtung der Schneidkante konisch verbreiternd ausgebildet.

An dieser Absaugdüse 4 ist ein Schlauch 5 angeschlossen, der mit einer den Coanda-Effekt nutzenden Unterdruckpumpe 10 verbunden ist. Diese Komponenten, also die Absaugdüse 4, der Schlauch 5 sowie die Unterdruckpumpe 10 bilden einen Teil einer Absaugeinrichtung zum Absaugen von Flitter, wie nachfolgend anhand der Figur 4 erläutert wird.

Eine solche zum Absaugen von Flitter vorgesehene Absaugeinrichtung eines Formgebungswerkzeugs 1 mit einem Werkzeugeinsatz 3 gemäß den Figuren 2 und 3 umfasst gemäß Figur 4 als zentrale Einheit die den Coanda-Effekt verwendende Unterdruckpumpe 10 mit einem entsprechend von Figur 1 dargestellten prinzipiellen Aufbau. Diese Unterdruckpumpe 10 weist einen Druckluftanschluss 17 zur Zuführung von Druckluft 16 in die Ringkammer 15 auf. Diese Unterdruckpumpe 10 ist mit der im Bereich der Eingriffskontur 3.1 des Werkzeugeinsatzes 3 des Formgebungswerkzeugs angeordneten Absaugdüse 4 über den Schlauch 5 verbunden, so dass der im Bereich der Eingriffskontur 3.1 entstehende Flitter F abgesaugt wird. Die diesen Flitter F enthaltende Abluft wird über eine Rohrleitung oder einen Schlauch 6 in einen Auffangbehälter 7 geleitet, in welcher der Flitter F gesammelt wird.

Die Unterdruckpumpe 10 ist also zwischen dem Bereich der Schneidkante als Eingriffskontur 3.1 und dem Auffangbehälter 7 in das Formgebungswerkzeug 1 integriert, wobei durch die Position der Unterdruckpumpe 10 die Saugleistung, bspw. durch die Länge der verwendeten Schläuche 5 und 6 eingestellt werden kann.

Die Anordnung der Absaugdüse 4 an dem als Schneidmesser ausgebildeten Werkzeugeinsatz 3 kann gemäß den Figuren 2 und 3 in unterschiedlicher Weise erfolgen.

Die Schneidkante als Eingriffskontur 3.1 geht in eine Aktivfläche 3.2 über, die die Schneidfläche der Schneidkante darstellt und in den Figuren 2 und 3 als Ebene E bezeichnet ist.

Gemäß Figur 2 ist die gegenüberliegend zur Eingriffskontur 3.1 im Bereich der Aktivfläche 3.2 angeordnete Absaugdüse 4 derart gegenüber der Ebene E in Richtung des Werkzeugeinsatzes 3 nach innen versetzt, dass die Ebene E die Düsenöffnung 4.1 nicht schneidet. Damit wird ein von einem Werkstück mittels der Schneidkante als Eingriffskontur 3.1 abgetrennte Teil durch die Absaugdüse 4 beim Herabfallen nicht behindert, da die Absaugdüse 4 an dieser Aktivfläche 3.2 nicht übersteht.

Im Gegensatz hierzu ist gemäß Figur 3 die Absaugdüse 4 an dem Werkzeugeinsatz 3 derart angeordnet, dass ein Überstand a erzeugt wird. Die Düsenöffnung 4.1 ist in Normalenrichtung der Aktivfläche 3.2 der Eingriffskontur 3.1 gegenüber der Ebene E in Bezug auf den Werkzeugeinsatz 3 nach außen versetzt. Damit kann der Flitter F in Schneidrichtung unmittelbar in die Düsenöffnung 4.1 abgesaugt werden, bevor er sich in dem Formgebungswerkzeug 1 verbreiten kann.

Die Figur 5 zeigt ein Schneidmesser als Werkzeugeinsatz 3 mit einer Schneidkante als Eingriffskontur 3.1. Dieser Werkzeugeinsatz 3 ist auf einem Grundkörper 2 eines Formgebungswerkzeugs 1 angeordnet, wobei der Grundkörper ein Werkzeugunterteil dieses Formgebungswerkzeugs 1 bildet.

Bei diesem Werkzeugeinsatz 3 wird der bei der Bearbeitung eines Werkstücks anfallende Flitter nicht von einer entsprechenden Figuren 2 und 3 extern angeordneten Absaugdüse abgesaugt, sondern über einen in dem Werkzeugeinsatz 3 verlaufenden Absaugkanal 8, der eine im Bereich der Eingriffskontur 3.1 angeordnete Absaugöffnung 8.1 mit einer im unteren Bereich des Werkzeugeinsatzes 3 angeordnete Abführöffnung 8.2 verbindet.

In Figur 6 ist dieser Absaugkanal 8 mit der Absaugöffnung 8.1 und der Abführöffnung 8.2 als separates Element dargestellt. Hieraus ist erkennbar, dass der Absaugkanal 8 beginnend mit der Abführöffnung 8.2 zunächst einen kreisförmigen Querschnitt aufweist, der anschließend in einen rechteckförmigen Querschnitt übergeht, der dann in dem schlitzförmigen Querschnitt der Absaugöffnung 8.1 endet. Es können auch mehrere Absaugöffnungen 8.1 in dem Werkzeugeinsatz 3.1 realisiert werden, indem bspw. von dem Abschnitt des Absaugkanals 8 mit kreisförmigem Querschnitt mehrere Abschnitte mit rechteckförmigen Querschnitten abzweigen, die jeweils in einer Absaugöffnung enden. Die einzelnen Querschnitte können dabei jede beliebige Geometrie aufweisen.

Die Absaugöffnung 8.1 ist gemäß den Figuren 5 und 6 als Spaltdüse mit einem schmalen Schlitz ausgeführt und erstreckt sich in Richtung der als Schneidkante ausgeführten Eingriffskontur 3.1, bspw. parallel zur Richtung der Eingriffskontur 3.1.

An die Abführöffnung 8.2 des Absaugkanals 8 des Werkzeugeinsatzes 3 wird ein Anschlussstutzen angeflanscht, der über einen Schlauch 5 mit einer Unterdruckpumpe 10 verbunden ist. Somit stellt dieser Absaugkanal 8 eine Komponente der in Figur 4 dargestellten Absaugeinrichtung des Formgebungswerkzeugs 1 dar.

### Bezugsz ich n

- 1: Formgebungswerkzeugs
- 2: Grundkörper
- 3: Werkzeugeinsatz
- 3.1: Eingriffskontur
- 3.2: Aktivfläche der Eingriffskontur
- 4: Absaugdüse
- 4.1: Düsenöffnung der Absaugdüse 4
- 5: Schlauch
- 6: Schlauch
- 7: Auffangbehälter
- 8: Absaugkanal
- 8.1: Absaugöffnung
- 8.2: Abführöffnung

- 10: Unterdruckpumpe
- 10:1: Pumpenkörper
- 11: Strömungskanal
- 12: Eintrittsöffnung
- 13: Querschnittsverengung
- 14: ringförmiger Spalt
- 15: Ringkammer
- 16: Druckluft

- a: Überstand
- E: Ebene
- F: Flitter
- L1: Luft
- L2: Ausgangsluftstrom
- R: Strömungsrichtung

## Patentansprüche

1. Formgebungswerkzeug (1) zum Trennen von Metall- oder Nichtmetallwerkstoffen mit
- wenigstens einem Grundkörper (2), an welchem wenigstens ein Werkzeugeinsatz (3) mit einer Eingriffskontur (3.1) angeordnet ist, wobei zum Scherschneiden der Werkzeugeinsatz (3) ein Schneidmesser mit einer Schneidkante als Eingriffskontur (3.1) ist, und
- einer im Bereich der Eingriffskontur (3.1) zur Absaugung von Flitter (F) extern von dem Werkzeugeinsatz (3) angeordnete und eine Düsenöffnung (4.1) aufweisende Absaugdüse (4), die mit einer den Coanda-Effekt nutzenden Unterdruckpumpe (10) mittels eines Schlauchs (5) verbunden ist, wobei
- die Absaugdüse (4) eine spaltförmige Düsenöffnung (4.1) mit einem rechteckigen, ovalen oder elliptischen Öffnungsquerschnitt aufweist und sich im Bereich der als Schneidkante ausgebildeten Eingriffskontur (3.1) erstreckt, und
- die Absaugdüse (4) in Richtung der Eingriffskontur (3.1) konisch verbreiternd ausgebildet ist.

2. Formgebungswerkzeug (1) nach Anspruch 1 mit einem mit der Unterdruckpumpe (10) verbundenen Auffangbehälter (7) zur Aufnahme des abgesaugten Flitters (F).

3. Formgebungswerkzeug (1) nach Anspruch 1 oder 2, bei welchem die Absaugdüse (4) derart an dem Werkzeugeinsatz (3) angeordnet ist, dass die Düsenöffnung (4.1) in Normalenrichtung einer Aktivfläche (3.2) der Eingriffskontur (3.1) gegenüber der Ebene (E) dieser Aktivfläche (3.2) einen Überstand aufweist.

4. Formgebungswerkzeug (1) nach Anspruch 1 oder 2, bei welchem die Absaugdüse (4) an dem Werkzeugeinsatz (3) derart angeordnet ist, dass die Düsenöffnung (4) gegenüber einer Ebene (E) einer Aktivfläche (3.2) der Eingriffskontur (3.1) in Bezug auf den Werkzeugeinsatz (3) nach innen versetzt ist.

5. Formgebungswerkzeug (1) zum Trennen von Metall- oder Nichtmetallwerkstoffen mit
- wenigstens einem Grundkörper (2), an welchem wenigstens ein Werkzeugeinsatz (3) mit einer Eingriffskontur (3.1) angeordnet ist, wobei zum Scherschneiden der Werkzeugeinsatz (3) ein Schneidmesser mit einer Schneidkante als Eingriffskontur (3.1) ist,
- einem in dem Werkzeugeinsatz (3) verlaufenden Absaugkanal (8), welcher eine im Bereich der Eingriffskontur (3.1) angeordnete Absaugöffnung (8.1) zum Absaugen von Flitter (F) mit einer Abführöffnung (8.2) verbindet, wobei die Absaugöffnung (8.1) als Spaltdüse mit einem schmalen Schlitz ausgeführt ist, welcher sich parallel zur Richtung der Eingriffskontur (3.1) erstreckt, und
- einer den Coanda-Effekt nutzenden Unterdruckpumpe (10), die mit der Abführöffnung (8.2) verbunden ist.

6. Formgebungswerkzeug (1) nach Anspruch 5 mit einem mit der Unterdruckpumpe (10) verbundenen Auffangbehälter (7) zur Aufnahme des abgesaugten Flitters (F).

## Claims

1. Moulding device (1) for cutting of metal or non-metal materials comprising
- at least one main body (2), on which at least one tool insert (3) with an engagement contour (3.1) is arranged, wherein for shear-cutting the tool insert (3) is a cutting blade with a cutting edge as engagement contour (3.1), and
- one for sucking away swarf (F) arranged in the region of the engagement contour (3.1) and externally of the tool insert (3) and having a nozzle opening (4.1), which suction nozzle (4) is connected by means of a hose (5) to a vacuum pump (10) utilising the Coanda effect, wherein
- the suction nozzle (4) has a gap-shaped nozzle opening (4.1) with a rectangular, oval, or elliptical opening cross-section and extends in the region of the engagement contour (3.1) configured as a cutting edge, and
- the suction nozzle (4) is configured to widen conically in the direction of the engagement contour (3.1).

2. Moulding device (1) according to claim 1 comprising a collecting container (7) connected to the vacuum pump (10) for receiving the swarf (F) that is sucked away.

3. Moulding device (1) according to claim 1 or 2, in which the suction nozzle (4) is arranged on the tool insert (3) in such a way that the nozzle opening (4.1) has a projection in the normal direction of an active surface (3.2) of the engagement contour (3.1) with respect to the plane (E) of this active surface (3.2).

4. Moulding device (1) according to claim 1 or 2, in which the suction nozzle (4) is arranged on the tool insert (3) in such a way that the nozzle opening (4) is inwardly offset with respect to a plane (E) of an active surface (3.2) of the engagement contour (3.1) in relation to the tool insert (3).

5. Moulding device (1) for cutting of metal or non-metal materials comprising
- at least one main body (2), on which at least one tool insert (3) is arranged with an engagement contour (3.1) is arranged, wherein for shear-cutting the tool insert (3) is a cutting blade with a cutting edge as engagement contour (3.1),
- a suction channel (8) running in the tool insert (3), which connects a suction opening (8.1) arranged in the region of the engagement contour (3.1) for sucking away swarf (F) to a discharge opening (8.2), wherein the suction opening (8.1) is constructed as a gap nozzle with a narrow slit that extends parallel to the direction of the engagement contour (3.1), and
- a vacuum pump (10) utilising the Coanda effect, which is connected to the discharge opening (8.2).

6. Moulding device (1) according to claim 5 comprising a collecting container (7) connected to the vacuum pump (10) for collecting the swarf (F) that is sucked away.

## Revendications

1. Outil de façonnage (1) pour la séparation de matériaux métalliques ou non métalliques avec
- au moins un corps de base (2), au niveau duquel au moins un insert d'outil (3) est agencé avec un contour de prise (3.1), dans lequel pour le cisaillage l'insert d'outil (3) est une lame de coupe avec une arête de coupe comme contour de prise (3.1), et
- une buse d'aspiration (4) présentant une ouverture de buse (4.1) et agencée dans la zone du contour de prise (3.1) pour l'aspiration de paillettes (F) à l'extérieur de l'insert d'outil (3) qui est reliée à une pompe de dépression (10) utilisant l'effet Coanda au moyen d'un tuyau (5), dans lequel
- la buse d'aspiration (4) présente une ouverture de buse (4.1) en forme de fente avec une section transversale d'ouverture rectangulaire, ovale ou elliptique et s'étend dans la zone du contour de prise (3.1) réalisé comme arête de coupe, et
- la buse d'aspiration (4) est réalisée s'élargissant de manière conique en direction du contour de prise (3.1).

2. Outil de façonnage (1) selon la revendication 1, avec un récipient de collecte (7) relié à la pompe de dépression (10) pour la réception des paillettes (F) aspirées.

3. Outil de façonnage (1) selon la revendication 1 ou 2, pour lequel la buse d'aspiration (4) est agencée au niveau de l'insert d'outil (3) de telle manière que l'ouverture de buse (4.1) présente un porte-à-faux dans le sens normal d'une surface active (3.2) du contour de prise (3.1) par rapport au plan (E) de cette surface active (3.2).

4. Outil de façonnage (1) selon la revendication 1 ou 2, pour lequel la buse d'aspiration (4) est agencée au niveau de l'insert d'outil (3) de telle manière que l'ouverture de buse (4) soit décalée vers l'intérieur par rapport à un plan (E) d'une surface active (3.2) du contour de prise (3.1) par rapport à l'insert d'outil (3).

5. Outil de façonnage (1) pour la séparation de matériaux métalliques ou non métalliques avec
- au moins un corps de base (2), au niveau duquel au moins un insert d'outil (3) est agencé avec un contour de prise (3.1), dans lequel pour le cisaillage l'insert d'outil (3) est une lame de coupe avec une arête de coupe comme contour de prise (3.1),
- un canal d'aspiration (8) s'étendant dans l'insert d'outil (3) qui relie une ouverture d'aspiration (8.1) agencée dans la zone du contour de prise (3.1) pour l'aspiration de paillettes (F) avec une ouverture d'évacuation (8.2), dans lequel l'ouverture d'aspiration (8.1) est réalisée comme buse à fente avec une fente étroite qui s'étend parallèlement à la direction du contour de prise (3.1), et
- une pompe de dépression (10) utilisant l'effet Coanda qui est reliée à l'ouverture d'évacuation (8.2).

6. Outil de façonnage (1) selon la revendication 5 avec un récipient de collecte (7) relié à la pompe de dépression (10) pour la réception des paillettes (F) aspirées.
